# EUROPÄISCHE PATENTSCHRIFT

(11) **EP 4 417 275 B1**
(45) Veröffentlichungstag und Bekanntmachung des Hinweises auf die Patenterteilung: **08.04.2026**
(21) Anmeldenummer: 24155050.8
(22) Anmeldetag: 31.01.2024
(51) Int. Cl.: A63C 7/12

(54) **HARSCHEISEN**
SKI CRAMPONS
COUTEAUX POUR SKI

(30) Priorität: 06.02.2023 AT 5001323 U
(43) Veröffentlichungstag der Anmeldung: 21.08.2024
(73) Patentinhaber: Tyrolia Technology GmbH, 2320 Schwechat (AT)
(72) Erfinder: Jahnel, Gernot, 2801 Katzelsdorf (AT); Stiefelbauer, Andreas, 3361 Aschbach-Markt (AT)
(74) Vertreter: Vinazzer, Edith

(56) Entgegenhaltungen:
- EP-B1- 2 754 469
- US-A1- 2016 199 722
- US-A1- 2017 252 636
- US-B2- 9 597 578

## Beschreibung

Die Erfindung betrifft ein Harscheisen, welches aus einem in einem Stück geformten Blech besteht und zum lösbaren Ankoppeln an einen Pin-Vorderbacken einer Tourenskibindung vorgesehen ist, um eine an der Kopplungsstelle von einem Scharnierstift des Harscheisens definierte Schwenkachse schwenkbar ist, eine unter Wirkung eines Skischuhs mit der Oberseite des Skis in Kontakt kommende Trittplatte und zwei von der Trittplatte abragende und mit Zacken versehene Seitenteile zum Eingreifen in den Untergrund aufweist, wobei auf der Trittplatte eine Erhebung mit einem die Auflagestelle für die Skischuhsohle bildenden Scheitelbereich ausgeformt ist und
wobei die Erhebung einen den Scheitelbereich aufweisenden sich in Skiquerrichtung erstreckenden mittleren Abschnitt und zwei randseitige Abschnitte aufweist.

Harscheisen werden beim Tourengehen dann verwendet, wenn ein harter oder vereister schneeiger Untergrund begangen wird und die standardmäßig benützten Steigfelle ihre Wirksamkeit verlieren. Drückt der in die Tourenskibindung eingesetzte Skischuh beim Tourengehen auf die Trittplatte, dringen die Zacken in den Untergrund ein. Wird während der Gehbewegung die Ferse des Skischuhs vom Ski hochgehoben, schwenkt das Harscheisen um die Schwenkachse nach oben, entweder bis das Harscheisen gegen die Sohle des Skischuhs stößt oder bis die Seitenteile des Harscheisens nach unten nicht mehr über die Gleitfläche des Skis hinausragen.

Ein Harscheisen der eingangs genannten Art ist aus der US 9,597,578 B2 bekannt. Dieses Harscheisen weist eine Trittplatte mit einer ausgeformten Erhebung auf, die in der Art eines die Trittplatte überspannenden, in Skilängsrichtung offenen U-förmigen Bügels gestaltet ist. Dieser bekannten Ausführung mangelt es an Verwindungssteifigkeit und Stabilität. Die EP 2 754 469 B1 offenbart ein Harscheisen mit einem am rückwärtigen Ende der Trittplatte schwenkbar angebrachten Aufstandselement, welches von seiner unterhalb der Oberseite der Trittplatte befindlichen Lage in eine Lage oberhalb der Oberseite der Trittplatte von Hand aus schwenkbar ist. Auch bei dieser Ausführung ist es zweifelhaft, ob die unter den auftretenden Belastungen erforderliche Stabilität vorhanden ist. Die US 2016/199722 A1 zeigt ein Harscheisen, welches von der Oberseite der Trittplatte abragende zahnartige Elemente aufweist, an welchen ein an der Tourenbindung gelagerter Steigbügel bei Bedarf abstützbar ist, In der US 2017/252636A1 ist ein Harscheisen dargestellt, welches an der Oberseite der Trittplatte ein offenbar angeschweißtes L-förmiges Aufstandselement aufweist, welches bei Belastung durch den Skischuh zu Verformung neigt. Die EP 2 327 457 A2 zeigt ein Harscheisen, welches einen Körper aufweist, welcher aus einem Stück Blech geformt ist und eine Trittplatte umfasst, von welcher die mit Zacken geformten Seitenteile unter skiparallel ausgerichteten Linien nach unten gebogen sind. Das Harscheisen weist einen Scharnierstift auf, welcher in nutartige Aufnahmen am rückwärtigen Ende einer Basisplatte eines Pin-Vorderbackens einer Tourenskibindung lösbar eingerastet werden kann. Der Pin-Vorderbacken weist seitlich nach außen ausschwenkbar Haltebacken auf, an deren einander zugewandten Innenseiten Pins angebracht sind, die dazu bestimmt sind, in Aufnahmelöcher an den seitlichen Flanken der Sohle eines Skischuhs einzugreifen. Nachdem sich die Pins gegenüber der Skioberseite und der Schwenkachse des Harscheisens in einer erhöhten Position befinden, ist die Position der Skischuhsohle eines in die Tourenbindung eingesetzten Skischuhs gegenüber der Trittplatte des Harscheisens insofern ungünstig, weil beim Gehen der Tourengeher den Skischuh nicht soweit nach unten bewegen kann, dass die Zacken an den Seitenteilen optimal in den Untergrund eingreifen könnten.

Der Erfindung liegt daher die Aufgabe zugrunde, ein Harscheisen zur Verfügung zu stellen, das eine hohe Stabilität und Verwindungssteifigkeit aufweist sowie sicherzustellt, dass es beim Tourengehen einen besseren Halt im Untergrund gewährleistet, indem die Zacken an den Seitenteilen beim Gehen unter der Einwirkung des Skischuhs auf die Trittplatte weiter in den Untergrund gedrückt werden.

Gelöst wird die gestellte Aufgabe erfindungsgemäß dadurch, dass sich die Mitte bzw. die höchste Stelle des Scheitelbereichs gegenüber der Schwenkachse des Harscheisens in einem in vertikaler Richtung ermittelten Abstand von 7,00 mm bis 12,00 mm befindet,
wobei der mittlere Abschnitt, in Skilängsrichtung betrachtet, zwei zueinander satteldachartig verlaufende, durch den Scheitelbereich miteinander verbundene Seitenflanken aufweist.

Die gemäß der Erfindung vorgesehene Erhebung auf der Trittplatte verringert daher permanent den Abstand der Trittplatte zur Skischuhsohle, sodass der Skischuh beim Tourengehen in der Lage ist, die Seitenteile mit ihren Zacken wesentlich weiter in den Untergrund zu drücken. Auch bei der Verwendung von Steighilfen bleiben erfindungsgemäß ausgeführte Harscheisen vorteilhafterweise funktionsfähig.

Bei einer bevorzugten Ausführung erstreckt sich die Erhebung quer zur Skilängsrichtung und über zumindest einen Teil der Breite der Trittplatte. Auf diese Weise wird eine besonders stabile Auflagestelle für die Skischuhsohle geschaffen.

Der Scheitelbereich am mittleren Abschnitt befindet sich dabei bevorzugt in einer konstanten Höhe, die randseitigen Abschnitte bestehen insbesondere aus mehreren Flächen, die vom Scheitelbereich ausgehend zur Oberseite der Trittplatte hin abfallen. Diese Ausgestaltung ist für die Stabilität der Erhebung ebenfalls von Vorteil.

Die Skischuhsohle lässt sich auf der Erhebung dann besonders gut abstützen, wenn sich der Scheitelbereich in Skiquerrichtung über 20,00 mm bis 80,00 mm, insbesondere bis 50,00 mm, erstreckt.

Bei einer weiteren bevorzugten Ausführung ist der Scheitelbereich als Plateau gestaltet, welches bei am Ski aufliegendem Harscheisen parallel zur Skioberseite verläuft oder in Richtung Scharnierstift geringfügig geneigt ist, insbesondere unter einem Winkel von bis zu 3° relativ zur Skioberseite. Die Ausführung des Scheitelbereiches als Plateau gestattet eine flächige Abstützung der Skischuhsohle auf der Erhebung.

Bei alternativen Ausführungen ist entweder der Scheitelbereich gerundet, insbesondere als in Skiquerrichtung verlaufende Rundung gestaltet, oder es ist der mittlere Abschnitt der Erhebung insgesamt gerundet oder die Erhebung selbst ist insgesamt, beispielsweise kuppelförmig, gerundet. Derartige Ausgestaltungen gestatten eine gute Abstützung von unterschiedlich ausgeführten Skischuhsohlen, sodass solche Harscheisen mit den üblichen Skischuhtypen verwendbar sind.

In diesem Zusammenhang ist es ferner von Vorteil, wenn bei mit dem Pin-Vorderbacken gekoppelten Harscheisen sich die Mitte oder die höchste Stelle des Scheitelbereiches der Erhebung in einem in Skilängsrichtung ermittelten Abstand von 55,00 mm bis 90,00 mm, insbesondere von 60,00 mm bis 85,00 mm, von den Spitzen der Pins befindet.

Weitere Merkmale, Vorteile und Einzelheiten der Erfindung werden nun anhand der Zeichnung, die ein Ausführungsbeispiel darstellt, näher beschrieben. Dabei zeigen
Fig. 1 eine Schrägansicht eines mit einem Vorderbacken gekoppelten Harscheisens,
Fig. 2 eine Seitenansicht von Harscheisen und Vorderbacken in einer Lage beim An- bzw. Entkoppeln des Harscheisens und
Fig. 3 eine Seitenansicht des mit dem Vorderbacken gekoppelten Harscheisens, mit einem Teil eines in den Vorderbacken eingesetzten Skischuhs.

In der Beschreibung und in den Ansprüchen sind Angaben wie "vertikal" und "horizontal", "Oberseite", "Unterseite", "Skilängsrichtung", "Skiquerrichtung" und dgl. auf einen am nicht dargestellten Ski positionierten, mit einem Harscheisen gekoppelten Vorderbacken bezogen, Angaben wie "vorne", "rückwärtig", "quer" und dergleichen beziehen sich auf Positionen bezüglich der Skispitze bzw. dem Skiende.

Die Figuren zeigen ein Harscheisen 4 und einen zum Ankoppeln des Harscheisens 4 geeigneten, in den Figuren beispielhaft gezeigten Vorderbacken, welcher ein Pin-Vorderbacken einer zum Tourengehen und zum Abfahren geeigneten Tourenskibindung ist. Der Vorderbacken weist einen Basisteil 1, welcher beispielsweise mittels nicht dargestellter Schrauben auf der Oberseite eines nicht dargestellten Skis befestigbar ist, und ferner zwei von Federn beaufschlagte seitlich ausschwenkbar angeordnete Haltebacken 2 mit jeweils einem Pin 3 auf. Die beiden Pins 3 sind zum Verbinden des Vorderbackens mit einem in die Tourenskibindung eingesetzten Skischuh, respektive dessen Skischuhsohle, vorgesehen und greifen dazu in seitlich im vorderen Bereich der Skischuhsohle ausgebildete Öffnungen ein. Im Eingriff mit dem Skischuh definieren die beiden Pins 3 eine Achse, um welche der im Vorderbacken gehaltene Skischuh beim Tourengehen in bekannter Weise geschwenkt bzw. gehoben und abgesenkt werden kann. Die beiden Haltebacken 2 sind in eine seitlich verschwenkte offene Position bringbar, in welcher die beiden Pins 3 voneinander derart weit beabstandet sind, dass kein Eingriff mit dem Skischuh vorliegt.

Wie Fig. 1 bis Fig. 3 zeigen umfasst das Harscheisen 4 einen Körper, welcher in einem Stück aus einem Blech, insbesondere Stahl- oder Aluminiumblech, geformt ist und eine Trittplatte 7 und zwei zu dieser unter einem rechten Winkel und parallel zueinander verlaufende Seitenteile 8 aufweist. Die Trittplatte 7 weist an ihrem vorderen Endbereich zwei in Skilängsrichtung verlaufende seitliche Fortsätze 7a auf, deren Enden über einen Scharnierstift 6 miteinander in Verbindung sind, sodass der zwischen den beiden Fortsätzen 7a verlaufenden Abschnitt des Scharnierstiftes 7 in einer in passender Länge ausgeführten, in transversaler Richtung verlaufenden, im Beispiel mehrteiligen nutförmigen Aufnahme 5 (Fig. 1) am rückwärtigen Ende des Basisteils 1 einrastbar ist. Die Längsachse des Scharnierstiftes 7 bildet bei eingerastetem Harscheisen 4 die Schwenkachse s (Fig. 2, Fig.3) des Harscheisens 4.

Die einzelnen Teile der nutförmige Aufnahme 5 sind nach oben soweit offen, dass der Scharnierstift 6 das Harscheisens 4 in seiner im Wesentlichen senkrechten Position, wie in Fig. 2 gezeigt, von oben einrastbar ist und, wenn das Harscheisen 4 nicht mehr gebraucht wird, durch Zug aus der nutförmigen Aufnahme 5 entfernbar ist. Bei einer alternativen Ausführung ist eine einteilige nutförmige Aufnahme 5 in entsprechender Länge vorgesehen.

Die Seitenteile 8 des Harscheisens 4 weisen in der aktiven Stellung (Fig. 1 und Fig. 3) nach rückwärts gerichtete Zacken 8a auf. Ist das Harscheisen 4 mit dem Vorderbacken gekoppelt stehen die Seitenteile 8 seitlich des Skis nach unten über und reichen über die Gleitfläche des Skis hinaus. Jeder Seitenteil 8 weist drei Zacken 8a mit unterschiedlichen Längen auf, wobei der vorderste Zacken 8a die geringste und er am weitesten rückwärtig befindliche Zacken 8a die größte Länge aufweist. Diese Ausgestaltung der Zacken 8a bewirkt beim Weitergleiten des Skis einen Auftrieb des Harscheisens 4. Eine gezackte Gestaltung der Seitenteile 8 ist üblich und sorgt dafür, dass das Harscheisen 4 gut in harten oder vereisten Schnee eindringen kann.

Auf der Trittplatte 7 ist eine Erhebung 9 ausgeformt, an der Unterseite der Trittplatte 7 befindet sich daher eine entsprechend gegengleich ausgebildete Vertiefung. Die Erhebung 9 erstreckt sich in Skiquerrichtung über einen Großteil der Breite B (größte Breite, Fig. 1) der Trittplatte 7 und setzt sich insbesondere aus einem mittleren Abschnitt 10 und zwei randseitigen Abschnitten 11 zusammen. Der mittlere Abschnitt 10 weist zwei zueinander satteldachartig verlaufende, durch einen als Plateau, eine ebene Fläche, gestalteten Scheitelbereich 10b miteinander verbundene Seitenflanken 10a auf. Bei der dargestellten Ausführung ist das Plateau gleichseitig trapezförmig gestaltet und erstreckt sich in Skilängsrichtung über 15,00 mm bis 25,0 mm, in Querrichtung über 20,00 mm bis 80,00 mm, insbesondere bis 50,00 mm. Das Plateau kann Richtung Scharnierstift 6 geringfügig geneigt sein. Der Scheitelbereich 10b bildet die Auflagestelle für die Skischuhsohle und befindet sich gegenüber der Schwenkachse s des Harscheisens 4 in einem in vertikaler Richtung ermittelten konstanten Abstand h von 7,00 mm bis 12,00 mm. Die beiden randseitigen Abschnitte 11 sind von in Richtung zur Oberseite der Trittplatte 7 abfallenden Flächen gebildet.

Bei einer alternativen Ausführung ist der Scheitelbereich 10b als in Skiquerrichtung verlaufende Rundung gestaltet.

Fig. 3 zeigt den vorderen Abschnitt eines in den Pin-Vorderbacken eingesetzten Skischuhs 12 mit einer im Ballenbereich verdickten Sohle. Die Sohle ist in Kontakt mit der Erhebung 9 und drückt das Harscheisen 4 nach unten, die Trittplatte 7 würde in dieser Lage mit der Skioberseite in Kontakt sein. Für eine optimale Wirkung der Erhebung 9 bei der Verwendung üblicher Skischuhe befindet sich die Mitte ihres Scheitelbereiches 10b, wie Fig. 3 zeigt, in einem in Skilängsrichtung ermittelten Abstand a von 55,00 mm bis 90,00 mm, insbesondere 60,00 mm bis 85,00 mm, von den Spitzen der Pins 3. Bei einer gerundeten Ausführung wird der Abstand a bis zur höchsten Stelle des Scheitelbereiches 10b bzw. bis zur höchsten Stelle der Erhebung 9 ermittelt.

Die Trittplatten 7 der Harscheisen 4 sind bei Entlastung durch den Tourengeher locker in Kontakt mit dem Untergrund und können leicht nach vorne über den Untergrund, Schnee oder Eis, gezogen werden, bei Belastung werden sie vom Skischuh durch das Gewicht des Tourengehers in den Untergrund gedrückt. Die Erhebung 9 sorgt dafür, dass die mit den Pins 3 in Verbindung stehende und sich in einer erhöhten Position gegenüber der Trittplatte 3 befindliche Skischuhsohle die Zacken 8a tiefer in den Untergrund eindringen lässt als es ohne Erhebung der Fall wäre.

Das Harscheisen 4 wird insbesondere derart ausgeführt, dass bei einer üblichen Ausführung der Zacken 8a der Seitenteile 8 der längste Zacken 8a in der Größenordnung von 15,00 mm tiefer eindringt als bei Ausführungen ohne Erhebung 9.

Es sind weitere alternative Ausgestaltungen der Erhebung 9 möglich, beispielsweise mit einem insgesamt gerundeten mittleren Abschnitt oder als insgesamt gerundet oder kuppelförmig. Die Erhebung 9 kann ferner über die gesamte zur Verfügung stehende Breite B des Harscheisens 4 ausgebildet sein.

Eine sonstige rippenartige Ausgestaltung der Trittplatte 7, wie in den Figuren gezeigt, erhöht insgesamt die Stabilität des Harscheisens 4.

### Bezugszeichenliste

- 1: Basisteil
- 2: Haltebacken
- 3: Pin
- 4: Harscheisen
- 5: Aufnahme
- 6: Scharnierstift
- 7: Trittplatte
- 7a: Fortsatz
- 8: Seitenteil
- 8a: Zacken
- 9: Erhebung
- 10, 11: Abschnitte der Erhebung
- 10a: Seitenflanke
- 10b: Scheitelbereich
- 12: Skischuh
- a: Abstand
- h: Höhe
- s: Schwenkachse

## Patentansprüche

1. Harscheisen (4), welches aus einem in einem Stück geformten Blech besteht und zum lösbaren Ankoppeln an einen Pin-Vorderbacken einer Tourenskibindung vorgesehen ist, um eine an der Kopplungsstelle von einem Scharnierstift (6) des Harscheisens (4) definierte Schwenkachse (s) schwenkbar ist, eine unter Wirkung eines Skischuhs mit der Oberseite des Skis in Kontakt kommende Trittplatte (7) und zwei von der Trittplatte (7) abragende und mit Zacken (8a) versehene Seitenteile (8) zum Eingreifen in den Untergrund aufweist, wobei auf der Trittplatte (7) eine Erhebung (9) mit einem die Auflagestelle für die Skischuhsohle bildenden Scheitelbereich (10b) ausgeformt ist und
wobei die Erhebung (9) einen den Scheitelbereich (10b) aufweisenden sich in Skiquerrichtung erstreckenden mittleren Abschnitt (10) und zwei randseitige Abschnitte (11) aufweist,
wobei sich die Mitte bzw. die höchste Stelle des Scheitelbereichs (10b) gegenüber der Schwenkachse (s) des Harscheisens (4) in einem in vertikaler Richtung ermittelten Abstand (h) von 7,00 mm bis 12,00 mm befindet,
wobei der mittlere Abschnitt (10), in Skilängsrichtung betrachtet, zwei zueinander satteldachartig verlaufende, durch den Scheitelbereich (10b) miteinander verbundene Seitenflanken (10a) aufweist.

2. Harscheisen (4) nach Anspruch 1, **dadurch gekennzeichnet, dass** sich die Erhebung (9) quer zur Skilängsrichtung und über zumindest einen Teil der Breite (B) der Trittplatte (7) erstreckt.

3. Harscheisen (4) nach Anspruch 1 oder 2, **dadurch gekennzeichnet, dass** sich der Scheitelbereich (10b) in Skiquerrichtung über 20,00 mm bis 80,00 mm, insbesondere bis 50,00 mm, erstreckt.

4. Harscheisen (4) nach einem oder mehreren der Ansprüche 1 bis 3, **dadurch gekennzeichnet, dass** der Scheitelbereich (10b) ein Plateau ist, welches bei am Ski aufliegendem Harscheisen parallel zur Skioberseite verläuft oder in Richtung Scharnierstift geneigt ist.

5. Harscheisen (4) nach einem oder mehreren der Ansprüche 1 bis 3, **dadurch gekennzeichnet, dass** der Scheitelbereich (10b) gerundet ist, insbesondere als eine in Skiquerrichtung verlaufende Rundung gestaltet ist.

6. Harscheisen (4) nach einem oder mehreren der Ansprüche 1 bis 3, **dadurch gekennzeichnet, dass** der mittlere Abschnitt (10) der Erhebung (9) gerundet ist.

7. Harscheisen (4) nach Anspruch 1, **dadurch gekennzeichnet, dass** die Erhebung insgesamt gerundet, beispielsweise kuppelförmig gerundet gestaltet ist.

8. Harscheisen nach einem oder mehreren der Ansprüche 1 bis 7, **dadurch gekennzeichnet, dass** bei mit dem Pin-Vorderbacken gekoppelten Harscheisen (4) sich die Mitte oder die höchste Stelle des Scheitelbereiches (10b) der Erhebung (9) in einem in Skilängsrichtung ermittelten Abstand (a) von 55,00 mm bis 90,00 mm, insbesondere von 60,00 mm bis 85,00 mm, von den Spitzen der Pins (3) befindet.

## Claims

1. Ski crampon (4) that consists of a sheet formed in one piece and is provided for releasable coupling to a pin front jaw of a touring ski binding, is pivotable about a pivot axis (s) defined at the coupling point by a hinge pin (6) of the ski crampon (4), has a tread plate (7), which comes into contact with the upper side of the ski under the action of a ski boot, and two side parts (8), which protrude from the tread plate (7) and are provided with spikes (8a), for engaging in the ground, wherein an elevation (9) with an apex region (10b), which forms the point of contact for the ski boot sole, is formed on the tread plate (7), and
wherein the elevation (9) has a central section (10) extending in the transverse direction of the ski and having the apex region (10b), and two edge sections (11), wherein
the centre or the highest point of the apex region (10b) is located at a distance (h), determined in the vertical direction, of 7.00 mm to 12.00 mm from the pivot axis (s) of the ski crampon (4),
wherein the central section (10), as viewed in the longitudinal direction of the ski, has two side flanks (10a) which extend in a saddle-roof-like manner with respect to one another and are connected to one another by the apex region (10b).

2. Ski crampon (4) according to claim 1, **characterised in that** the elevation (9) extends transversely to the longitudinal direction of the ski and over at least a part of the width (B) of the tread plate (7).

3. Ski crampon (4) according to claim 1 or 2, **characterised in that** the apex region (10b) extends in the transverse direction of the ski over 20.00 mm to 80.00 mm, in particular up to 50.00 mm.

4. Ski crampon (4) according to one or more of claims 1 to 3, **characterised in that** the apex region (10b) is a plateau which runs parallel to the upper side of the ski or is inclined in the direction of the hinge pin when the ski crampon rests on the ski.

5. Ski crampon (4) according to one or more of claims 1 to 3, **characterised in that** the apex region (10b) is rounded, in particular designed as a rounding running in the transverse direction of the ski.

6. Ski crampon (4) according to one or more of claims 1 to 3, **characterised in that** the central section (10) of the elevation (9) is rounded.

7. Ski crampon (4) according to claim 1, **characterised in that** the elevation is overall rounded, for example rounded in the shape of a dome.

8. Ski crampon according to one or more of claims 1 to 7, **characterised in that** in the case of a ski crampon (4) coupled to the pin front jaw, the centre or the highest point of the apex region (10b) of the elevation (9) is located at a distance (a), determined in the longitudinal direction of the ski, of 55.00 mm to 90.00 mm, in particular 60.00 mm to 85.00 mm, from the tips of the pins (3).

## Revendications

1. Couteaux pour ski (4) se composant d'une tôle formée d'une seule pièce et prévus pour être couplés de manière amovible à une mâchoire avant à broches d'une fixation de ski de randonnée, de sorte qu'ils puissent pivoter autour d'un axe de pivotement (s) défini au point de couplage par une broche de charnière (6) des couteaux pour ski (4), une plaque de marche (7) venant en contact avec la surface supérieure du ski sous l'action d'une chaussure de ski, et deux parties latérales (8) dépassant de la plaque de marche (7) et pourvues de dents (8a) destinées à pénétrer dans le sol, une surélévation (9) étant formée sur la plaque de marche (7) avec une zone sommitale (10b) formant le point d'appui pour la semelle de la chaussure de ski et dans lequel la surélévation (9) présente une section centrale (10) s'étendant dans la direction transversale du ski et présentant la zone sommitale (10b) et deux sections marginales (11),
dans lequel le centre ou le point le plus élevé de la zone sommitale (10b) est situé, par rapport à l'axe de pivotement (s) des couteaux pour ski (4), à une distance (h) déterminée dans la direction verticale entre 7,00 mm et 12,00 mm,
dans lequel la section centrale (10), considérée dans la direction longitudinale du ski, présente deux flancs latéraux (10a) s'étendant l'un par rapport à l'autre sous la forme d'un toit à deux pans, reliés l'un à l'autre par la zone sommitale (10b).

2. Couteaux pour ski (4) selon la revendication 1, **caractérisés en ce que** la surélévation (9) s'étend transversalement à la direction longitudinale du ski et sur au moins une partie de la largeur (B) de la plaque de marche (7).

3. Couteaux pour ski (4) selon l'une des revendications 1 ou 2, **caractérisés en ce que** la zone sommitale (10b) s'étend, dans la direction transversale du ski, sur une longueur comprise entre 20,00 mm et 80,00 mm, en particulier jusqu'à 50,00 mm.

4. Couteaux pour ski (4) selon l'une ou plusieurs des revendications 1 à 3, **caractérisés en ce que** la zone sommitale (10b) est un plateau qui, lorsque les couteaux pour ski sont en appui sur le ski, s'étend parallèlement à la face supérieure du ski ou est incliné en direction de la broche de charnière.

5. Couteaux pour ski (4) selon l'une ou plusieurs des revendications 1 à 3, **caractérisés en ce que** la zone sommitale (10b) est arrondie, en particulier sous la forme d'un arrondi s'étendant dans la direction transversale du ski.

6. Couteaux pour ski (4) selon l'une ou plusieurs des revendications 1 à 3, **caractérisés en ce que** la section centrale (10) de la surélévation (9) est arrondie.

7. Couteaux pour ski (4) selon la revendication 1, **caractérisés en ce que** la surélévation est globalement arrondie, par exemple arrondie en forme de dôme.

8. Couteaux pour ski selon l'une ou plusieurs des revendications 1 à 7, **caractérisés en ce que**, lorsque les couteaux pour ski (4) sont couplés à la mâchoire avant à broches, le centre ou le point le plus élevé de la zone sommitale (10b) de la surélévation (9) se trouve à une distance (a), déterminée dans la direction longitudinale du ski, comprise entre 55,00 mm et 90,00 mm, en particulier entre 60,00 mm et 85,00 mm, des pointes des broches (3).
